# FASCICULE DE BREVET EUROPEEN

(11) **EP 0 256 923 B1**
(45) Date de publication et mention de la délivrance du brevet: **06.02.1991**
(21) Numéro de dépôt: 87401778.3
(22) Date de dépôt: 30.07.1987
(51) Int. Cl.: A45D 40/02

(54) **Pot pour crème dermique et produits analogues**
Dose für Hautkrem und ähnliche Erzeugnisse
Pot for dermic cream and analogous products

(30) Priorité: 04.08.1986 FR 8611276
(43) Date de publication de la demande: 24.02.1988
(73) Titulaire: SOCIETE DE CONSEILS ET D'ETUDES DES EMBALLAGES S C E E, 77230 Dammartin En Goele (FR)
(72) Inventeur: Morel, Simone, F-51210 Montmirail (FR)
(74) Mandataire: Madeuf, Claude Alexandre Jean

(56) Documents cités:
- EP-A- 0 100 204
- DE-B- 1 153 864
- DE-B- 1 557 295
- DE-C- 866 084
- FR-A- 673 669
- FR-A- 2 517 941
- US-A- 2 728 494

## Description

La présente invention concerne les pots distributeurs qui sont utilisés dans de nombreuses applications et, en particulier, en cosmétologie, pour contenir des crèmes dermiques.

Les pots les plus utilisés sont réalisés en verre ou en matière plastique et sont simplement fermés par un capuchon.

Il résulte de cette construction que, pour disposer du contenu du pot, l'utilisateur est conduit à prendre la crème avec ses doigts, ce qui constitue un geste peu élégant et, en outre, de la crème est introduite sous les ongles et bien souvent sur le bord supérieur du pot de sorte que la crème est ensuite progressivement étalée sur la paroi latérale externe du pot qui se trouve ainsi souillée.

Pour pallier les inconvénients ci-dessus, la technique antérieure a fait connaître des pots plus élaborés:
Le brevet français 1 384417 a décrit un pot comportant une coupelle concave percée d'un trou dans lequel la crème est progressivement amenée par déplacement d'un piston; cette réalisation n'empêche pas que de la crème puisse venir sous les ongles;
Le brevet français 1 424 798 a décrit un pot comportant, à sa partie supérieure, un piston présentant une lumière par laquelle la crème peut passer lorsque le piston est progressivement enfoncé;
Le brevet français 1 450 164 décrit un pot constitué de deux éléments engagés télescopique- ment l'un dans l'autre, l'élément supérieur, de plus petit diamètre, comportant un bec distributeur auquel la crème est amenée lors de l'enfoncement.

D'autres publications illustrant l'état antérieur de la technique sont constituées par le DT 31 00 529, le GM 82 29 975, le GM 19 96 629, le US 3 760 985, le FR-A-2 319 313, le GM 70 30 083 et le FR-A-2 509 979 qui concernent tous des mécanismes distributeurs de produits plus ou moins crémeux.

Aucun des dispositifs illustrant l'étant de la technique rappelée ci-dessus ne permet une fabrication simple et bon marché tout en réalisant un pot susceptible d'être fermé, de manière étanche, après chaque usage, le pot formant en outre distributeur d'une quantité précise de crème et cela en évitant que le pot puisse être progressivement souillé sur sa paroi externe.

On connaît cependant par le document DE-B-1 153 864 un pot distributeur pour crème dermique et produits analogues comportant un corps à paroi latérale interne de section cylindrique, la partie supérieure du pot étant fermée par un couvercle présentant au moins une lumière tandis qu'un bouchon peut être prévu pour l'obturation de cette lumière, la partie inférieure du corps contenant un poussoir supportant un piston fermant une chambre interne.

Conformément à l'invention, la chambre interne du pot distributeur est prévue pour être remplie de matière à distributer et le piston présente des lèvres d'étanchéité, tandis que des moyens coopérant de coulissement sont formés sur la paroi externe du poussoir et la paroi interne délimitant la partie interne du corps afin de guider axialement ce poussoir à l'intérieur de la partie interne du pot distributeur.

Diverses autres caractéristiques de l'invention ressortent d'ailleurs de la description détaillée qui suit.

Un mode de réalisation de l'objet de l'invention est représenté, à titre d'exemple non limitatif, au dessin annexé.

La fig. 1 est une élévation latérale du pot distributeur, objet de l'invention;

La fig. 2 est une demi-coupe élévation correspondant à la fig. 1 mais à plus grande échelle.

Le pot comporte un corps 1, réalisé par exemple par moulage, qui est de préférence de section circulaire et qui présente, avantageusement, dans sa paroi latérale externe, un ou des évidements 2 destinés à faciliter sa préhension et son maintient pendant l'utilisation.

A sa partie supérieure, le corps 1 présente un filetage 3 ou d'autres organes de retenue pour un capuchon 4. Comme l'illustre la fig. 2, le filetage 3 est avantageusement formé dans une partie décolletée du corps 1 afin que la paroi latérale externe du capuchon 4 soit alignée avec la paroi externe du corps 1.

Au-dessus du filetage 3, le corps 1 délimite une gorge 5 ou autre élément de retenue pour une protubérance 6 que comporte un bord tombé 7 d'un couvercle 8.

Comme cela ressort de ce qui précède, le couvercle 8 est verrouillé au corps 1 par encliquetage de la protubérance 6 dans la gorge 5.

D'autres moyens de retenue connus dans la technique peuvent être mis en oeuvre sans sortir du cadre de l'invention.

Le couvercle 8 présente avantageusement une lèvre interne d'étanchéité 9 destinée à prendre appui contre la paroi latérale interne du corps 1. Le couvercle 8 délimite aussi, dans sa paroi, au moins une lumière 10 destinée à être fermée par un bouchon 11 du capuchon 4.

A sa partie inférieure, le corps 1 délimite une paroi cylindrique 12 qui est avantageusement formée par une jupe 13 pour délimiter une rainure annulaire 14.

Un logement 15 est de préférence prévu entre la jupe 13 et le corps 1 pour alléger celui-ci.

Un poussoir cylindrique 16, dont le fond 16a est de préférence fermé, est engagé à l'intérieur du corps 1 et ce poussoir est muni, sur son dessus, d'un piston 17 reposant sur une collerette 18 formant butée poussoir 16.

Le piston 17 est réalisé en matière relativement souple, par exemple en élastomère, et il comporte sur sa paroi latérale des lèvres d'étanchéité 19 prenant appui contre la paroi latérale interne 20 du corps 1.

Lorsque le pot est rempli, comme expliqué dans ce qui suit, les lèvres d'étanchéité 19 sont disposées dans la rainure annulaire 14, délimitée par la partie supérieure de la jupe 13 et la paroi latérale interne 20 du corps 1, et la collerette 18 est contre le dessus de la jupe 13.

Bien que cela ne soit pas nécessaire dans tous les cas, il est avantageux que la jupe 13 soit doublée, sur sa paroi interne, par une chemise 21 retenue par un collet 22 engagé dans une rainure correspondante dela jupe 13.

La partie inférieure de la chemise 21 délimite une bague 23 qui ferme le logement 15.

Pour faciliter le déplacement du poussoir e16, il est avantageux que celui-ci forme des segments 24 prenant appui contre la chemise 21 ou directement contre la jupe 13, s'il n'est pas prévu de chemise 21.

Comme cela ressort de ce qui précède, la forme du corps 1 qui est ouvert à ses deux extrémités rend possible la réalisation facilement par moulage d'une matière synthétique, par exemple du polyéthylène; il en est de même des autres pièces dont les formes sont simples et appropriées à une fabrication par moulage, notamment par injection.

Lorsque toutes les pièces sont fabriquées, on assemble tout d'abord le piston 17 sur la collerette 18 du poussoir 16, ce qui est réalisé par simple emboîtement. L'ensemble poussoir 16-piston 17 est alors introduit dans le corps 1 depuis le partie supérieure de celui-ci.

Lorsque la pièce prévoir une chemise 21, elle est introduite à force depuis la partie inférieure du corps 1 pour venir occuper la position représentée.

L'ensemble poussoir 16-piston 17 est enfoncé jusqu'à occuper la position pour laquelle il est représenté en trait plein, les lèvres d'étanchéité 19 se trouvant dans la rainure annulaire 14.

Le pot proprement dit, c'est-à-dire la chambre 25 qui s'étend au-dessus du piston 17, est rempli du produit à distribuer, par exemple une crème dermique.

On place ensuite le couvercle 8 dont la protubérance 6 est encliquetée dans la gorge 5 du corps 1.

Finalement, c'est le capuchon 4 qui est mis en place en le vissant sur le filetage 3 jusqu'à ce que le bouchon 11 entre dans la lumière 10 et l'obture complètement.

Pour utiliser le produit contenu dans la chambre 25, il suffit de retirer le capuchon 4 en le dévissant, puis d'exercer une légère pression sur le fond 16a du poussoir 16 de sorte que le piston 17 fait éjecter une certaine quantité de matière par la ou les lumières 10.

Le logement ou les évidements 2 que présente la paroi latérale externe du corps 1 permettent de maintenir facilement le pot en le serrant par exemple entre le pouce et l'index ou lorsque le pot est réalisé sous forme miniaturisée, en le maintenant seulement entre deux doigts, par exemple l'index et le majeur d'une même main tandis que le pouce de cette même main sert à actionner le poussoir 16.

L'invention n'est pas limitée à l'exemple représenté et décrit en détail car diverses modifications peuvent y être apportées sans sortir de son cadre. En particulier, les segments 24 peuvent être remplacés par un ou des filets de vis, ce qui permet d'actionner le poussoir 16 en le faisant tourner, en agissant par exemple sur une empreinte que peut présenter son fond.

## Revendications

1. Pot distributeur pour crème dermique et produits analogues, comportant un corps (1) à paroi latérale interne (12, 10) de section cylindrique, la partie supérieure du pot étant fermée par un couvercle (8) présentant au moins une lumière (10) et au moins un bouchon (11) pour l'obturation de la lumière (10), tandis que la partie inférieure du corps contient un poussoir (168) supportant un piston (17) fermant une chambre interne (25), caractérisé en ce que la chambre interne (25) est prévue pour être remplie de matière à distribuer, le piston (17) présentant des lèvres d'étanchéité (19) et des moyens coopérants de coulissement (21, 24) étant formés sur la paroi externe du poussoir et la paroi interne délimitant la partie interne du corps (1) afin de guider axialement ce poussoir à l'intérieur de la partie interne du pot distributeur.

2. Pot distributeur pour crème dermique et produits analogues suivant la revendication 1, caractérisé en ce que le corps (1) délimite intérieurement une jupe (13) formant à sa partie haute, avec la paroi interne (20), une rainure (14) pour le logement des lèvres d'étanchéité (19) du piston (17).

3. Pot distributeur pour crème dermique et produits analogues suivant l'une des revendications 1 ou 2, caractérisé en ce que la paroi interne de la jupe (13) est doublée par une chemise (21) formant guide pour le poussoir (16).

4. Pot distributeur pour crème dermique et produits analogues suivant l'une des revendications 1 à 3, caractérisé en ce que le poussoir (16) forme, à sa partie supérieure, une collerette (18) pour l'emboîtement du piston (17) réalisé en matière souple, notamment en élastomère.

5. Pot distributeur pour crème dermique et produits analogues suivant l'une des revendications 1 à 4, caractérisé en ce que le corps (1) est ouvert à ses deux extrémités et fermé à sa partie haute par un couvercle (8) fixé au corps 1 par encliquetage ou autre moyen analogue.

6. Pot distributeur pour crème dermique et produits analogues suivant l'une des revendications 1 à 5, caractérisé en ce que le corps (1) délimite un décolletage pour recevoir le bord tombe (7) du couvercle (8).

7. Pot distributeur pour crème dermique et produits analogues suivant l'une des revendications 1 à 6, caractérisé en ce que la partie supérieure du corps (1) présente un filetage (3) ou autre moyen de retenue du bord latéral d'un capuchon (4).

8. Pot distributeur pour crème dermique et produits analogues suivant l'une des revendications 1 à 7, caractérisé en ce que le filetage (3) est formé à partir d'un décolletage du corps (1) et de manière à ce que la paroi externe du bord tombé (7) du capuchon (4) soit alignée avec la paroi latérale externe du corps (1).

9. Pot distributeur pour crème dermique et produits analogues, suivant l'une des revendications 1 à 8, caractérisé par au moins un évidement (2) pratiqué dans la paroi latérale externe du corps (1).

10. Pot distributeur pour crème dermique et produits analogues suivant l'une des revendications 1 à 9, caractérisé par des segments (24) ou autres éléments de guidage tels que des filets de vis formés à l'extérieur du poussoir (16).

## Patentansprüche

1. Topf zur Abgabe von Hautcreme und ähnlichen Erzeugnissen, mit einem Gehäuse (1), dessen innere Seitenwand (12, 10) einen zylinderförmigen Querschnitt aufweist, wobei der obere Teil des Topfes mit einem Deckel (8) verschlossen ist, der mindestens einen Schlitz (10) und mindestens einen Stopfen (11) zum Verschliessen des Schlitzes (10) aufweist, wobei der untere Teil des Gehäuses einen einen Kolben (17) stützenden Stössel (16) zum Schliessen eines Innenraumes (25) aufweist, dadurch gekennzeichnet, dass der Innenraum (25) zum Füllen mit dem abzugebenden Erzeugnis vorgesehen ist, dass der Kolben (17) Dichtungslippen (19) aufweist, und dass Gleitmittel (21, 24) auf der Aussenseite des Stössels und auf der die innere Seite des Gehäuses (1) begrenzenden Innenwand zur axialen Führung dieses Stössels (16) im Inneren des Innenteils des Abgabetopfs vorgesehen sind.

2. Topf zur Abgabe von Hautcreme und ähnlichen Erzeugnissen gemäss Anspruch 1, dadurch gekennzeichnet, dass das Gehäuse (1) in seinem Inneren einen Mantel (13) begrenzt, der an seinem Oberteil mit der Innenwand (2C) eine Nut (14) bildet, die zur Aufnahme der Dichtungslippen (19) des Kolbens (17) vorgesehen ist.

3. Topf zur Abgabe von Hautcreme und ähnlichen Erzeugnissen gemäss einem der Ansprüche 1 oder 2, dadurch gekennzeichnet, dass die Innenwand des Mantels (13) mit Hilfe eines Hemds (21) verdoppelt ist, das zum Führen des Stössels (16) vorgesehen ist.

4. Topf zur Abgabe von Hautcreme und ähnlichen Erzeugnissen gemäss einem der Ansprüche 1 bis 3, dadurch gekennzeichnet, dass der Stössel (16) an seiner Oberseite einen Kragen (18) zum Einschieben des Kolbens (17) aufweist, der aus einem elastischen Material hergestellt ist, insbesondere aus Elastomer.

5. Topf zur Abgabe von Hautcreme und ähnlichen Erzeugnissen gemäss einem der Ansprüche 1 bis 4, dadurch gekennzeichnet, dass das Gehäuse (1) an seinen beiden Enden offen und an seinem Oberteil mit einem Deckel (8) verschlossen ist, der mit dem Gehäuse (1) durch Einrasten oder durch ein anderes Mittel befestigt ist.

6. Topf zur Abgabe von Hautcreme und ähnlichen Erzeugnissen gemäss einem der Ansprüche 1 bis 5, dadurch gekennzeichnet, dass das Gehäuse (1) einen Ausschnitt zur Aufnahme des Fallrands (7) des Deckels (8) begrenzt.

7. Topf zur Abgabe von Hautcreme und ähnlichen Erzeugnissen gemäss einem der Ansprüche 1 bis 6, dadurch gekennzeichnet, dass die obere Seite des Gehäuses (1) ein Gewinde (3) oder ein anderes Mittel zum Zurückhalten des Seitenrandes einer Verschlusskappe (4) aufweist.

8. Topf zur Abgabe von Hautcreme und ähnlichen Erzeugnissen gemäss einem der Ansprüche 1 bis 7, dadurch gekennzeichnet, dass das Gewinde (3) ausgehend von einem Ausschnitt des Gehäuses (1) gebildet wird, derart, dass die Aussenwand des Fallrands (7) der Verschlusskappe (4) in bezug auf die äussere Seitenwand des Gehäuses (1) ausgerichtet ist.

9. Topf zur Abgabe von Hautcreme und ähnlichen Erzeugenissen gemäss einem der Ansprüche 1 bis 8, gekennzeichnet durch mindestens eine in der äusseren Seitenwand des Gehäuses (1) vorgesehenen Ausnehmung (2).

10. Topf zur Abgabe von Hautcreme und ähnlichen Erzeugnissen gemäss einem der Ansprüche 1 bis 9, gekennzeichnet durch Kreisabschnitte (24) oder andere Führungsglieder wie Schraubengewinde, die aussen am Stössel (16) angeformt sind.

## Claims

1. Dispensing pot for dermal cream and similar products, comprising a body (1) with an inner side wall (12, 10) of a cylindrical section, the upper part of the pot being closed by a cover (8) having at least one opening (10) and at least one plug (11) for obturating the opening (10), while the lower part of the body contains a push-piece (16) supporting a piston (17) closing an inner chamber (25), characterized in that the inner chamber (25) is provided to be filed with a material to be dispensed, the piston (17) having sealing lips (19), and cooperative sliding means (21, 24) being formed on the outer wall of the push-piece and the inner wall delimiting the inner part of the body (1) in order to axially guide this push-piece within the inner part of the dispensing pot.

2. Dispensing pot for dermal cream and similar products according to Claim 1, characterized in that the body (1) innerly defines a skirt (13) forming at its top portion, with the inner side wall (20), a slot (14) for housing the sealing lips (19) of the piston (17).

3. Dispensing pot for dermal cream and similar products according to one of Claims 1 or 2, characterized in that the inner wall of the skirt (13) is doubled by a liner (21) forming a guide for the push-piece (16).

4. Dispensing pot for dermal cream and similar products according to one of Claims 1 to 3, characterized in that the push-piece (16) is, at its upper portion, formed with a flange (18) for fitting-in the piston (17) made of a flexible material, typically an elastomer.

5. Dispensing pot for dermal cream and similar products according to one of Claims 1 to 4, characterized in that the body (1) is open at its two ends and closed at its top portion by a cover (8) fixed to the body (1) by snap-in engagement or similar means.

6. Dispensing pot for deraml cream and similar products according to one of Claims 1 to 5, characterized in that the body (1) defines a machine-cut portion for receiving the depending edge (7) of the cover (8).

7. Dispensing pot for dermal cream and similar products according to one of Claims 1 to 6, characterized in that the upper portion of the body (1) is provided with a threading or other retaining means for the side edge of a cap (4).

8. Dispensing pot for dermal cream and similar products according to one of Claims 1 to 7, characterized in that the threading (3) is formed from a machine-cut portion of the body (1) and so that the outer wall of the depending edge (7) of the cap (4) is aligned with the outer side wall of the body (1).

9. Dispensing pot for dermal cream and similar products according to one of Claims 1 to 8, characterized by at least one recess (2) made in the outer side wall of the body (1).

10. Dispensing pot for dermal cream and similar products according to one of Claims 1 to 9, characterized by segments (24) or other guiding elements such as screw threadings formed on the outside of the push-piece (16).
